# EUROPÄISCHE PATENTSCHRIFT

(11) **EP 3 554 712 B1**
(45) Veröffentlichungstag und Bekanntmachung des Hinweises auf die Patenterteilung: **08.07.2020**
(21) Anmeldenummer: 17807873.9
(22) Anmeldetag: 01.12.2017
(51) Int. Cl.: B05B 1/30, B05B 1/32, B05B 1/14, B05B 13/04

(54) **DRUCKKOPF ZUR APPLIKATION EINES BESCHICHTUNGSMITTELS**
PRINTING HEAD FOR APPLYING A COATING MATERIAL
TETE D'IMPRESSION POUR APPLIQUER UN PRODUIT DE REVÊTEMENT

(30) Priorität: 14.12.2016 DE 102016014947
(43) Veröffentlichungstag der Anmeldung: 23.10.2019
(62) Teilanmeldung aus: 20170281.8
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE); HERRE, Frank, 71739 Oberriexingen (DE); SOTZNY, Steffen, 71720 Oberstenfeld (DE)
(74) Vertreter: v. Bezold & Partner Patentanwälte - PartG mbB
(86) Internationale Anmeldenummer: PCT/EP2017/081141
(87) Internationale Veröffentlichungsnummer: WO 2018/108576

(56) Entgegenhaltungen:
- EP-A1- 3 272 669
- EP-A2- 2 644 392
- WO-A1-2015/186014
- DE-A1- 3 804 092
- DE-A1-102009 029 946
- GHASEM G NASR ANDREW J YULE LOTHAR BENDIG ED - NASR G G ET AL: "Chapter 2. Background on Sprays and Their Production", 1. Januar 2002 (2002-01-01), INDUSTRIAL SPRAYS AND ATOMIZATION : DESIGN, ANALYSIS AND APPLICATIONS, SPRINGER, LONDON, PAGE(S) 7 - 33, XP009195118, ISBN: 978-1-4471-3816-7

## Beschreibung

Die Erfindung betrifft einen Druckkopf zur Applikation eines Beschichtungsmittels auf ein Bauteil, insbesondere zur Applikation eines Lacks auf ein Kraftfahrzeugkarosseriebauteil.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, d.h. nur ein Teil des applizierten Lacks lagert sich auf den zu beschichtenden Bauteilen ab, während der Rest des applizierten Lacks als sogenannter Overspray entsorgt werden muss.

Eine neuere Entwicklungslinie sieht dagegen als Applikationsgerät sogenannte Druckköpfe vor, wie sie beispielsweise aus DE 10 2013 002 412 A1, US 9,108,424 B2 und DE 10 2010 019 612 A1 bekannt sind. Derartige Druckköpfe geben im Gegensatz zu den bekannten Rotationszerstäubern keinen Sprühnebel des zu applizierenden Lacks ab, sondern einen räumlich eng begrenzten Lackstrahl, der sich nahezu vollständig auf dem zu lackierenden Bauteil niederschlägt, so dass nahezu kein Overspray entsteht.

Hierbei sind in einer Düsenplatte des Druckkopfs in der Regel zahlreiche Düsen angeordnet, wobei die einzelnen Düsen jeweils durch ein bewegliches Ventilelement freigegeben bzw. verschlossen werden können. Das bewegliche Ventilelement ist in der Regel eine Ventilnadel mit einem Elastomereinsatz als Dichtung. Die Ventilnadel mit dem Elastomereinsatz ist hierbei zwischen einer Schließstellung und einer Öffnungsstellung verschiebbar, wobei der Elastomereinsatz die Düse in der Schließstellung der Ventilnadel abdichtet, wohingegen der Elastomereinsatz in der Öffnungsstellung von der Düse abgehoben ist und dadurch die Fluidströmung (nach dem Stand der Technik meist Tinte) durch die Düse hindurch freigibt.

Nachteilig an dieser bekannten Art der Abdichtung zwischen dem beweglichen Ventilelement (z.B. Ventilnadel) und der Düse ist zunächst der aufwändige Fertigungsprozess bei der Fertigung des Elastomereinsatzes.

Ein anderer Nachteil besteht darin, dass sich die Ventilnadel mit dem Elastomereinsatz nur in bestimmten Grenzen miniaturisieren lässt, so dass hinsichtlich der Düsenabstände zwischen den benachbarten Düsen eine Untergrenze nicht unterschritten werden kann.

Ferner ist die Fertigungspräzision bei der Herstellung des Elastomereinsatzes beschränkt, so dass hinsichtlich des erforderlichen Ventilhubs große Schwankungen auftreten.

Zum technischen Hintergrund der Erfindung ist auch hinzuweisen auf DE 36 34 747 A1, DE 10 2014 012 705 A1, DE 41 38 491 A1.

Ferner umfasst der allgemeine technische Hintergrund der Erfindung auch DE 10 2009 029 946 A1, DE 38 04 092 A1, EP 3 272 669 A1, EP 2 644 392 A2 und GHASEM G NASR et al.: "Chapter 2. Background on Sprays and Their Production".

Schließlich offenbart WO 2015/186014 A1 einen Druckkopf gemäß dem Oberbegriff von Anspruch 1. Dieser bekannte Druckkopf ist jedoch noch nicht vollständig befriedigend.

Der Erfindung liegt deshalb die Aufgabe zugrunde, eine andere Lösung zur Abdichtung des beweglichen Ventilelements gegenüber der Düse zu schaffen.

Diese Aufgabe wird durch einen erfindungsgemäßen Druckkopf gemäß dem Hauptanspruch gelöst.

Zunächst ist zu bemerken, dass der im Rahmen der Erfindung verwendete Begriff eines Druckkopfs allgemein zu verstehen ist und lediglich zur Abgrenzung von Zerstäubern (z.B. Rotationszerstäuber, Scheibenzerstäuber, Airless-Zerstäuber, Airmix-Zerstäuber, Ultraschallzerstäuber) dient, die einen Sprühnebel der zu applizierenden Beschichtungsmittel abgeben. Im Gegensatz dazu gibt der erfindungsgemäße Druckkopf einen räumlich eng begrenzten Beschichtungsmittelstrahl ab. Derartige Druckköpfe sind an sich aus dem Stand der Technik bekannt und beispielsweise in DE 10 2013 092 412 A1, US 9,108,424 B2 und DE 10 2010 019 612 A1 beschrieben.

Weiterhin ist zu erwähnen, dass der erfindungsgemäße Drucckopf vorzugsweise zur Applikation eines Lacks (z.B. Basislack, Klarlack, Wasserlack, lösemittelbasierter Lack) dient. Der erfindungsgemäße Druckkopf kann jedoch alternativ auch zur Applikation anderer Beschichtungsmittel ausgelegt sein, wie beispielsweise zur Applikation von Dichtstoff, Dämmstoff, Klebstoff, Primer, etc., um nur einige Beispiele zu nennen.

Der erfindungsgemäße Druckkopf weist in Übereinstimmung mit dem Stand der Technik eine Düsenplatte auf, die mindestens eine Düse zur Abgabe des Beschichtungsmittels enthält. Vorzugsweise gibt diese Düse den vorstehend erwähnten Beschichtungsmittelstrahl auf das zu beschichtende Bauteil ab. Es besteht jedoch grundsätzlich auch die Möglichkeit, dass die Düse innerhalb des Druckkopfs angeordnet ist und das Beschichtungsmittel lediglich zu der äußeren Austrittsdüse weitergibt, die dann den Beschichtungsmittelstrahl auf das Bauteil appliziert.

Darüber hinaus weist der erfindungsgemäße Druckkopf in Übereinstimmung mit dem Stand der Technik ein durch einen Ventilantrieb verschiebbares plattenförmiges Ventilelement auf, um die Beschichtungsmittelabgabe durch die Düse zu steuern.

Dieses Ventilelement ist relativ zu der Düsenplatte beweglich, wobei das Ventilelement die Düse in einer Schließstellung verschließt, wohingegen das bewegliche Ventilelement die Düse in einer Öffnungsstellung freigibt.

Vorzugsweise ist die Bewegung des Ventilelements zwischen der Schließstellung und der Öffnungsstellung eine reine Linearbewegung (Verschiebebewegung), jedoch besteht im Rahmen der Erfindung grundsätzlich auch die Möglichkeit anderer Bewegungen des Ventilelements zwischen der Öffnungsstellung und der Schließstellung. Lediglich beispielhaft ist eine Drehbewegung, eine Schwenkbewegung oder eine kombinierte Dreh- und Linearbewegung des Ventilelements zu nennen.

Weiterhin liegt erfindungsgemäß das Ventilelement in der Schließstellung an der dem Ventilantrieb abgewandten Unterseite der Düsenplatte auf.

Der erfindungsgemäße Druckkopf kann eine Dichtung zur Abdichtung der Düse gegenüber dem beweglichen Ventilelement in der Schließstellung des Ventilelements umfassen.

Bei dem erfindungsgemäßen Druckkopf ist diese Dichtung jedoch vorzugsweise nicht als Elastomereinsatz an dem Ventilelement ausgebildet, da dies mit den eingangs beschriebenen Problemen verbunden ist.

Beispielsweise kann die Dichtung an der Düsenplatte angeordnet sein, d.h. nicht an dem beweglichen Ventilelement, wie es bei den bekannten Elastomereinsätzen der Fall ist. Alternativ besteht jedoch auch die Möglichkeit, dass die erfindungsgemäße Dichtung an dem beweglichen Ventilelement angebracht ist, d.h. nicht an der Düsenplatte. Darüber hinaus besteht auch die Möglichkeit einer Kombination dieser beiden Alternativen, wobei sowohl an dem beweglichen Ventilelement als auch an der Düsenplatte, in diesem Fall an der Düse, eine Dichtung angebracht ist, wobei die beiden Dichtungen dann zusammenwirken.

Weiterhin ist zu erwähnen, dass die Dichtung vorzugsweise flächig ist und in der Schließstellung einen flächigen Berührungskontakt zwischen dem beweglichen Ventilelement und der Dichtung bewirkt. Beispielsweise können hierzu flächige Dichtungsplatten bzw. Dichtungsschichten auf die Innenseite der Düsenplatte aufgebracht sein.

Zum Bewegen des beweglichen Ventilantriebs weist der Drucckopf erfindungsgemäß einen Ventilantrieb auf. In einem Ausführungsbeispiel dieser Erfindung umfasst der Ventilantrieb eine flexible Antriebsmembran, die mit dem beweglichen Ventilelement mechanisch gekoppelt ist und mit einem Antriebsfluid (z.B. Hydraulikflüssigkeit, Druckluft) beaufschlagt werden kann, um die Antriebsmembran auszulenken und dadurch das Ventilelement zu bewegen.

Der Ventilantrieb kann als Magnetaktor ausgebildet sein mit einer Spule und einem verschiebbaren Anker in der Spule, wobei der Anker mechanisch mit dem beweglichen Ventilelement gekoppelt ist und in Abhängigkeit von der Bestromung der Spule zwischen der Öffnungsstellung und der Schließstellung verschoben wird.

Es wurde bereits eingangs kurz erwähnt, dass die Dichtung flächig ausgebildet sein kann. Beispielsweise kann die Dichtung eine Dichtstoffschicht aufweisen, die beispielsweise auf die Düsenplatte aufvulkanisiert, aufgedampft, durch ein schichtbildendes Verfahren aufgebracht oder aufgedruckt ist.

Alternativ besteht auch die Möglichkeit, dass die Dichtung eine Folie aufweist, die beispielsweise auf die Düsenplatte aufgeklebt, aufgelegt, gebondet oder auflaminiert sein kann.

Zu der Materialauswahl im Rahmen der Erfindung ist zu erwähnen, dass das bewegliche Element vorzugsweise mindestens teilweise aus Metall, Kunststoff oder Silizium besteht.

Ferner weist der erfindungsgemäße Druckkopf vorzugsweise eine der folgenden Materialpaarungen an der Düse auf zwischen der Seite des Ventilelements und der Seite der Düse:
- Metall auf Metall,
- Kunststoff auf Metall,
- Metall auf Kunststoff,
- Kunststoff auf Silizium,
- Silizium auf Silizium, oder
- Metall auf Silizium.

Das bewegliche Ventilelement kann beispielsweise aus Metall bestehen und mit einem Ventilstößel aus Kunststoff kombiniert werden.

Darüber hinaus kann die Düse aus Silizium bestehen oder einen Düseneinsatz aus Silizium enthalten, während das bewegliche Ventilelement mindestens teilweise aus Stahl oder Kunststoff (z.B. PTFE: Polytetrafluorethylen) besteht.

Bei der Bewegung des beweglichen Ventilelements von der Öffnungsstellung in die Schließstellung bildet die Dichtung in der Regel auch einen mechanischen Anschlag, der die Bewegung des Ventilelements in die Schließstellung begrenzt. Die Dichtung hat hierbei also zwei Funktionen, nämlich zum einen die eigentliche Dichtfunktion und zum anderen die Funktion eines mechanischen Anschlags.

In einem anderen Ausführungsbeispiel der Erfindung ist dagegen ein separater mechanischer Anschlag vorgesehen, um die Bewegung des Ventilelements in die Schließstellung zu begrenzen. Dies kann vorteilhaft sein, weil dadurch eine definierte Kompressionskraft auf die Dichtung wirkt.

Der mechanische Anschlag weist hierbei vorzugsweise eine Materialpaarung zwischen der Seite des Ventilelements und der Seite der Düse auf, die auf beiden Seiten Metall vorsieht. Die Dichtung ist dagegen vorzugsweise elastisch und erfährt in der Schließstellung eine bestimmte Materialkompression, die durch den mechanischen Anschlag definiert wird.

Erfindungsgemäß ist das bewegliche Ventilelement als Ventilplatte ausgebildet, die von dem Ventilantrieb vorzugsweise über einen Stößel zwischen der Öffnungsstellung und der Schließstellung verschoben werden kann.

Der Stößel ragt durch die Düse hindurch und die Ventilplatte liegt erfindungsgemäß in der Schließstellung an der dem Ventilantrieb abgewandten Unterseite der Düsenplatte auf. Die Ventilplatte wird hierbei also zum Schließen der Düse in die Düse hineingezogen, wohingegen die Düsenplatte zum Öffnen der Düse aus der Düse herausgedrückt wird.

Es wurde bereits vorstehend erwähnt, dass der Druckkopf vorzugsweise einen eng begrenzten Beschichtungsmittelstrahl abgibt im Gegensatz zu einem Sprühnebel, wie er von herkömmlichen Zerstäubern (z.B. Rotationszerstäubern) abgegeben wird.

Weiterhin ist zu erwähnen, dass der Druckkopf einen Tröpfchenstrahl abgeben kann im Gegensatz zu einem in Strahllängsrichtung zusammenhängenden Beschichtungsmittelstrahl. Alternativ besteht jedoch im Rahmen der Erfindung auch die Möglichkeit, dass der Druckkopf einen in Strahllängsrichtung zusammenhängenden Beschichtungsmittelstrahl abgibt im Gegensatz zu einem Tröpfchenstrahl.

In einer besonderen Ausbildung kann es vorteilhaft sein, an den gesamten Druckkopf oder an einzelne Bauteile des Drucckopfs (beispielsweise an die Düsenplatte 1) Hochspannung (30-90kV) anzulegen, um die zusätzlichen Vorteile der elektrostatischen Lackierung zu nutzen, wie z.B. höherer Auftragswirkungsgrad und/oder elektrostatischer Umgriff an Kanten (der aufgeladene Lack bewegt sich entlang der elektrischen Feldlinien, wodurch auch vom Applikator abgewandte Flächen in der Nähe von Kanten beschichtet werden).

Bei der Verwendung von elektrostatischer Aufladung muss gegebenenfalls bei der Verarbeitung von leitfähigen Lacken ein Potential-Trennsystem in der Materialversorgung eingesetzt werden. Auch müssen in diesem Fall alle Bauteile des Applikators hochspannungsfest ausgeführt werden.

Besonders vorteilhaft an dem erfindungsgemäßen Druckkopf ist die Tatsache, dass er nahezu Overspray-frei arbeitet, d.h. der Druckkopf hat vorzugsweise einen Auftragswirkungsgrad von mindestens 80%, 90%, 95% oder 99%, so dass im Wesentlichen das gesamte applizierte Beschichtungsmittel vollständig auf dem Bauteil abgelagert wird, ohne dass Overspray entsteht.

Weiterhin ist zu erwähnen, dass der Druckkopf vorzugsweise eine große Flächenbeschichtungsleistung aufweist, damit der Druckkopf auch zur Flächenbeschichtung bei der Serienlackierung von Kraftfahrzeugkarosseriebauteilen geeignet ist. Der Druckkopf weist deshalb vorzugsweise eine Flächenbeschichtungsleistung von mindestens 0,5m²/min, 1m²/min, 2m²/min oder sogar 3m²/min auf.

Weiterhin ist zu erwähnen, dass die Erfindung nicht nur Schutz beansprucht für den vorstehend beschriebenen erfindungsgemäßen Druckkopf als einzelnes Bauteil. Vielmehr beansprucht die Erfindung auch Schutz für eine komplette Beschichtungsanlage (z.B. Lackieranlage) zur Lackierung von Bauteilen (z.B. Kraftfahrzeugkarosseriebauteilen), wobei als Applikationsgerät ein erfindungsgemäßer Druckkopf eingesetzt wird.

Beispielsweise kann der erfindungsgemäße Druckkopf von einem mehrachsigen Lackierroboter geführt werden, der vorzugsweise eine serielle Kinematik mit mindestens sechs beweglichen Roboterachsen aufweist.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung eines Ausschnitts aus einem nicht erfindungsgemäßen Drucckopf mit einer flächigen Dichtung,
- Figur 2: eine Abwandlung von Figur 1 mit einer Formanpassung von Düse und Ventilelement,
- Figur 3: eine Abwandlung der Figuren 1 und 2 mit einer flexiblen Membran als Dichtung,
- Figur 4: eine weitere nicht erfindungsgemäße Abwandlung mit einer zusätzlichen Antriebsmembran, die hydraulisch angetrieben wird,
- Figur 5: eine weitere nicht erfindungsgemäße Abwandlung mit einem Stößel, der verschiebbar ist und eine Ventilplatte in einem Düsenkanal bewegt,
- Figur 6: eine erfindungsgemäße Abwandlung von Figur 5, wobei die Ventilplatte auf der Außenseite des Druckkopfs dichtend aufliegen kann,
- Figuren 7A und 7B: eine nicht erfindungsgemäße Abwandlung mit einer biegsamen Düsenplatte, die zum Öffnen bzw. Schließen der Düse gebogen werden kann, sowie
- Figuren 8A-8C: verschiedene mögliche Konturen der Düse in einem erfindungsgemäßen Druckkopf.

Im Folgenden wird zunächst die nicht erfindungsgemäße Variante gemäß Figur 1 beschrieben. So zeigt diese Zeichnung eine schematische Darstellung eines Steuerventils in einem Druckkopf zur Lackapplikation in einer Lackieranlage zur Lackierung von Kraftfahrzeugkarosseriebauteilen, wobei der Druckkopf von einem mehrachsigen Lackierroboter mit einer seriellen Roboterkinematik mit mindestens sechs Roboterachsen bewegt wird, wie es an sich aus dem Stand der Technik bekannt ist und deshalb nicht näher beschrieben werden muss.

Der Druckkopf weist eine Düsenplatte 1 mit mehreren Düsen 2 auf, wobei zur Vereinfachung hier nur eine einzige Düse 2 dargestellt ist.

Der zu lackierende Lack wird hierbei von einer Lackzuführung 3 in dem Druckkopf zugeführt, wobei die Lackzuführung 3 in der Zeichnung unten durch die Düsenplatte 1 und oben durch eine weitere Platte 4 begrenzt wird.

Die obere Platte 4 weist koaxial zu der Düse 2 in der Düsenplatte 1 eine Öffnung auf, auf die ein Spulenrohr 5 koaxial aufgesetzt ist, wobei das Spulenrohr 5 mit einer Spule 6 bewickelt ist.

In dem Spulenrohr 5 befindet sich ein Spulenkern 7, der am oberen Ende des Spulenrohrs 5 durch eine Dichtung 8 gegenüber dem Spulenrohr 5 abgedichtet ist.

Darüber hinaus befindet sich in dem Spulenrohr 5 ein Anker 9, der in Richtung des Doppelpfeils verschiebbar ist, wobei die Bewegung des Ankers 9 von der Bestromung der Spule 6 abhängt.

Die Zeichnung zeigt den Anker 9 hierbei in einer unteren Schließstellung, um die Düse 2 abzudichten. Für eine Lackapplikation wird die Spule 6 dagegen so bestromt, dass der Anker 9 in der Zeichnung nach oben gezogen wird, um die Düse 2 freizugeben.

Darüber hinaus weist das Steuerventil eine Rückstellfeder 10 auf, die den Anker 9 ohne eine Bestromung der Spule 6 in die in der Zeichnung dargestellte Schließstellung drückt.

An seinem freien Ende trägt der Anker 9 eine Dichtung 11, um die Düse 2 in der Schließstellung abzudichten.

Die Dichtung 11 an dem Anker 9 wirkt in der Schließstellung zusammen mit einer flächigen Dichtung 12 an der Innenseite der Düsenplatte 1 zusammen.

In der dargestellten Schließstellung besteht also ein flächiger Berührungskontakt zwischen den beiden Dichtungen 11, 12 an dem Anker 9 einerseits und an der Düsenplatte 1 andererseits.

Die flächige Dichtung 12 an der Innenseite der Düsenplatte kann beispielsweise aus einer Dichtstoffschicht bestehen, die innen auf die Düsenplatte 1 aufvulkanisiert, aufgedampft, durch ein schichtbildendes Verfahren aufgebracht oder aufgedruckt ist.

Alternativ besteht die Möglichkeit, dass die Dichtung 12 eine Folie ist, die auf die Düsenplatte 1 innen aufgelegt, aufgeklebt oder auflaminiert ist.

Weiterhin bestehen hierbei vielfältige Möglichkeiten für die Materialpaarungen der Dichtung 11 einerseits und der Dichtung 12 andererseits. So kommt als Materialpaarung beispielsweise Metall auf Metall, Kunststoff auf Metall, Metall auf Kunststoff, Kunststoff auf Silizium, Silizium auf Silizium oder Metall auf Silizium in Frage.

Figur 2 zeigt eine Abwandlung der Variante gemäß Figur 1, so dass zur Vermeidung von Wiederholungen auf die vorstehende Beschreibung verwiesen wird, wobei für entsprechende Einzelheiten dieselben Bezugszeichen verwendet werden.

Eine Besonderheit dieser Variante besteht darin, dass sich die Düse 2 im Eintrittsbereich in Strömungsrichtung konisch verjüngt und seitliche Düsenflanken aufweist. Die Dichtung 12 ist deshalb auf die seitlichen Düsenflanken der Düse 2 aufgebracht.

Darüber hinaus ist die Dichtung 11 an diese Form der Düse angepasst und verjüngt sich deshalb zu ihrem freien Ende hin konisch, so dass die Dichtung 11 einerseits und die Düse 2 andererseits formangepasst sind, was zu einer guten Dichtungswirkung führt.

Figur 3 zeigt eine weitere Abwandlung der vorstehend beschriebenen Varianten, so dass zur Vermeidung von Wiederholungen wieder auf die vorstehende Beschreibung verwiesen wird.

Eine Besonderheit dieser Variante besteht in einer flexiblen Dichtungsmembran 13 anstelle der Dichtung 11. Die Zeichnung zeigt hierbei die Öffnungsstellung, in der der Anker 9 nach oben angehoben ist und die Dichtungsmembran 13 die Düse freigibt. Zum Schließen der Düse 2 wird die Spule 6 dagegen stromlos geschaltet, so dass der Anker 9 von der Rückstellfeder 10 in der Zeichnung nach unten gedrückt wird, bis die Dichtungsmembran 13 auf der innenliegenden Mündungsöffnung der Düse 2 in der Düsenplatte 1 aufliegt und dadurch die Düse 2 verschließt.

Die Dichtungsmembran 13 hat hierbei jedoch nicht nur die Funktion, die Düse 2 freizugeben bzw. zu verschließen. Vielmehr bewirkt die Dichtungsmembran 13 auch eine Abdichtung zwischen der Lackzuführung 3 und den sonstigen Bauteilen des Steuerventils, wie beispielsweise dem Anker 9, dem Spulenrohr 5 und dem Spulenkern 7. Dies ist vorteilhaft, weil dadurch Lackablagerungen in dem Steuerventil und insbesondere in dem Spulenrohr 5 verhindert werden. Dies ist besonders bei einem Farbwechsel wichtig, weil dadurch das Steuerventil selbst nicht gespült werden muss, weil es mit dem Lack überhaupt nicht in Kontakt kommt.

Figur 4 zeigt eine Abwandlung der Variante gemäß Figur 3, so dass zur Vermeidung von Wiederholungen auf die vorstehende Beschreibung verwiesen wird.

Eine Besonderheit dieser Variante besteht in der konstruktiven Gestaltung des Ventilantriebs, der nicht - wie bei Figur 3 - elektromagnetisch arbeitet, sondern hydraulisch. Hierzu weist der Ventilantrieb eine separate Antriebsmembran 14 auf, die über einen Hydraulikanschluss 15 mit einer Hydraulikflüssigkeit als Antriebsfluid beaufschlagt werden kann, um die Antriebsmembran 14 und damit auch die Dichtungsmembran 13 mit der daran angebrachten Dichtung 11 in Richtung des Doppelpfeils verschieben zu können.

Hierbei ist zu erwähnen, dass die Antriebsmembran 14 und die Dichtungsmembran 13 eine doppelte Abdichtung zwischen dem Hydraulikanschluss 15 und der Düse 2 bewirken. Dadurch wird mit doppelter Sicherheit verhindert, dass bei einer Störung Hydraulikflüssigkeit durch die Düse 2 austreten kann.

Figur 5 zeigt eine Abwandlung der Variante gemäß Figur 1, so dass zur Vermeidung von Wiederholungen auf die vorstehende Beschreibung verwiesen wird.

Eine Besonderheit dieser Variante besteht zunächst darin, dass auf die Rückstellfeder 10 verzichtet wurde, d.h. die Bewegung des Ankers 9 wird sowohl in die Schließstellung als auch in die Öffnungsstellung allein durch die Bestromung der Spule 6 gesteuert.

Eine weitere Besonderheit besteht darin, dass der Anker 9 über einen Stößel 16 mit einer Ventilplatte 17 verbunden ist, die in einem Düsenkanal 18 in Richtung des Doppelpfeils verschiebbar ist. Die Zeichnung zeigt hierbei die Stellung der Ventilplatte 17 in der Schließstellung, in der die Ventilplatte 17 an der Oberseite des Düsenkanals 18 anliegt und dadurch die Düse 2 abdichtet.

Zum Öffnen der Düse 2 wird der Stößel 16 mit der Ventilplatte 17 dagegen in der Zeichnung nach unten gedrückt und liegt dann nicht mehr an der Oberwand des Düsenkanals 18 an. Der Lack kann dann aus der Lackzuführung in den Düsenkanal 18 eintreten und durch die Düse 2 ausströmen.

Figur 6 zeigt eine Abwandlung der Variante gemäß Figur 5, so dass zur Vermeidung von Wiederholungen auf die vorstehende Beschreibung verwiesen wird.

Eine Besonderheit dieses Ausführungsbeispiels besteht darin, dass in der Düsenplatte 1 kein Düsenkanal 18 angeordnet ist. Vielmehr liegt die Ventilplatte 17 in der in der Zeichnung dargestellten Schließstellung an der Außenseite der Düsenplatte 1 in einer Vertiefung dichtend an.

Die Figuren 7A und 7B zeigen ein anderes Konzept zum Öffnen bzw. Schließen der Düse 2. Hierbei zeigt Figur 7A eine Schließstellung, während Figur 7B eine Öffnungsstellung zeigt, in der die Düse 2 freigegeben ist.

Die Düse 2 wird hierbei von einem feststehenden Stößel 19 entweder abgedichtet oder freigegeben. Hierbei wird die Düsenplatte 1 entweder nicht gebogen (Figur 7A) oder so gebogen (Figur 7B), dass die Düsenplatte 1 im Bereich der Düse 2 von dem feststehenden Stößel 19 abgehoben ist. Hierbei reicht es aus, wenn die Düsenplatte 1 im Bereich der Düse 2 einen biegungsbedingten Hub von beispielsweise 30pm ausführt.

Die Figuren 8A-8C zeigen verschiedene mögliche Konturen der Düse 2 und zwar eine zylindrische Kontur (Fig. 8A), eine konische Kontur (Fig. 8B) und eine Kontur mit einer Erhebung 20 auf der Austrittsseite der Düse 2 (Fig. 8C).

### Bezugszeichenliste:

- 1: Düsenplatte
- 2: Düse
- 3: Lackzuführung
- 4: Obere Platte
- 5: Spulenrohr
- 6: Spule
- 7: Spulenkern
- 8: Dichtung zwischen Spulenkern und Spulenrohr
- 9: Anker
- 10: Rückstellfeder
- 11: Dichtung an dem Anker zur Abdichtung der Düse
- 12: Dichtung an der Düsenplatte zur Abdichtung der Düse
- 13: Dichtungsmembran
- 14: Antriebsmembran
- 15: Hydraulikanschluss
- 16: Stößel
- 17: Ventilplatte
- 18: Düsenkanal
- 19: Stößel
- 20: Erhebung an der Außenseite der Düse

## Patentansprüche

1. Druckkopf zur Applikation eines Beschichtungsmittels auf ein Bauteil, insbesondere zur Applikation eines Lacks auf ein Kraftfahrzeugkarosseriebauteil, mit
a) einer Düsenplatte (1),
b) mindestens einer Düse (2) in der Düsenplatte (1) zur Abgabe des Beschichtungsmittels,
c) einem Ventilantrieb (5, 6, 9),
d) einem relativ zu der Düsenplatte (1) beweglichen Ventilelement (17) zur Steuerung der Beschichtungsmittelabgabe durch die Düse (2),
d1) wobei das bewegliche Ventilelement (17) die Düse (2) in einer Schließstellung verschließt,
d2) wohingegen das bewegliche Ventilelement (17) die Düse (2) in einer Öffnungsstellung freigibt,
d3) wobei das Ventilelement (17) plattenförmig ist und durch den Ventilantrieb (5, 6, 9) verschiebbar ist,
**dadurch gekennzeichnet,**
e) **dass** das Ventilelement (17) in der Schließstellung an der dem Ventilantrieb (5, 6, 9) abgewandten Unterseite der Düsenplatte (1) aufliegt.

2. Druckkopf nach Anspruch 1, **gekennzeichnet durch** eine Dichtung (11, 12) zur Abdichtung der Düse (2) gegenüber dem beweglichen Ventilelement (17) in der Schließstellung des Ventilelements (17), wobei die Dichtung (11, 12) nicht als Elastomereinsatz an dem Ventilelement (17) ausgebildet ist.

3. Druckkopf nach Anspruch 2, **dadurch gekennzeichnet,**
a) **dass** die Dichtung (12) an der Düsenplatte (1) angebracht ist, und/oder
b) **dass** die Dichtung (12) flächig ist und in der Schließstellung einen flächigen Berührungskontakt zwischen dem beweglichen Ventilelement (17) und der Dichtung (12) bewirkt, und/oder
c) **dass** die Dichtung (12) keine Relativbewegung relativ zu der Düse (2) macht, wenn sich das Ventilelement von Schließstellung in Öffnungsstellung bewegt.

4. Druckkopf nach einem der vorhergehenden Ansprüche, **dadurch gekennzeichnet,**
a) dass der Ventilantrieb (14, 15) eine flexible Antriebsmembran (14) aufweist, die mit dem Ventilelement (9) gekoppelt ist und mit einem Antriebsfluid, insbesondere mit Hydraulikflüssigkeit oder Druckluft oder dem Beschichtungsmittel, beaufschlagt werden kann, um die Antriebsmembran (14) auszulenken und dadurch das Ventilelement zu bewegen.

5. Druckkopf nach einem der vorhergehenden Ansprüche, wenn abhängig von Anspruch 2, **dadurch gekennzeichnet,**
a) **dass** die Dichtung (12) eine Dichtstoffschicht aufweist, die vorzugsweise auf die Düsenplatte (1)
a1) aufvulkanisiert,
a2) aufgedampft,
a3) durch ein schichtbildendes Verfahren aufgebracht, oder
a4) aufgedruckt ist, und/oder
b) **dass** die Dichtung (2) eine Folie aufweist, die vorzugsweise auf die Düsenplatte (1)
b1) aufgelegt,
b2) aufgeklebt,
b3) aufgebondet oder
b4) auflaminiert ist, und/oder
c) **dass** das bewegliche Ventilelement (9) mindestens teilweise aus
c1) Metall oder
c2) Kunststoff, und/oder
d) **dass** eine der folgenden Materialpaarungen an der Düse (2) vorgesehen ist zwischen der Seite des Ventilelements (9) und der Seite der Düse (2):
d1) Kunststoff auf Silizium,
d2) Metall auf Silizium, und/oder
e) **dass** der Druckkopf zur Bewegung des Ventilelements (9) aus Metall einen Ventilstößel aus einem Kunststoff aufweist.

6. Druckkopf nach einem der vorhergehenden Ansprüche, **dadurch gekennzeichnet,**
a) **dass** ein mechanischer Anschlag vorgesehen ist, um die Bewegung des Ventilelements (17) in die Schließstellung zu begrenzen,
b) **dass** der mechanische Anschlag eine Materialpaarung Metall auf der Seite des Ventilelement (17) und Metall auf der Seite der Düse (2) aufweist, und
c) **dass** die Dichtung (11, 12) elastisch ist und in der Schließstellung eine bestimmte Materialkompression erfährt, die durch den mechanischen Anschlag definiert wird.

7. Druckkopf nach einem der vorhergehenden Ansprüche, **dadurch gekennzeichnet,**
a) **dass** der Druckkopf einen eng begrenzten Beschichtungsmittelstrahl abgibt im Gegensatz zu einem Sprühnebel, und/oder
b) **dass** der Druckkopf einen Tröpfchenstrahl abgibt im Gegensatz zu einem in Strahllängsrichtung zusammen hängenden Beschichtungsmittelstrahl, oder
c) **dass** der Druckkopf einen in Strahllängsrichtung zusammen hängenden Beschichtungsmittelstrahl abgibt im Gegensatz zu einem Tröpfchenstrahl, und/oder
d) **dass** der Druckkopf einen Auftragswirkungsgrad von mindestens 80%, 90%, 95% oder 99% aufweist, so dass im Wesentlichen das gesamte applizierte Beschichtungsmittel vollständig auf dem Bauteil abgelagert wird, ohne dass Overspray entsteht, und/oder
e) **dass** der Druckkopf eine Flächenbeschichtungsleistung von mindestens 0,5 m²/min, 1m²/min, 2m²/min oder mindestens 3m²/min aufweist, und/oder
f) **dass** der Druckkopf mindestens einen elektrisch ansteuerbaren Aktor aufweist, um Tropfen des Beschichtungsmittels aus dem Druckkopf auszustoßen, insbesondere einen Magnetaktor oder einen Piezoaktor.

8. Beschichtungsanlage zur Beschichtung von Bauteilen, insbesondere zur Lackierung von Kraftfahrzugkarosseriebauteilen, mit einem Applikationsgerät zur Applikation des Beschichtungsmittels, **dadurch gekennzeichnet, dass** das Applikationsgerät ein Druckkopf nach einem der vorhergehenden Ansprüche ist.

9. Beschichtungsanlage nach Anspruch 8, **gekennzeichnet durch** einen mehrachsigen Lackierroboter, insbesondere mit einer seriellen Kinematik und mindestens sechs beweglichen Roboterachsen, wobei der Lackierroboter den Druckkopf führt.

## Claims

1. Print head for applying a coating agent to a component, in particular for applying a paint to a motor vehicle body component, having
a) a nozzle plate (1),
b) at least one nozzle (2) in the nozzle plate (1) for dispensing the coating agent, and
c) a valve drive (5, 6, 9)
d) a valve element (9) movable relative to the nozzle plate (1) for controlling the release of coating agent through the nozzle (2),
d1) wherein the movable valve element (9) closes the nozzle (2) in a closed position,
d2) whereas the movable valve element (9) releases the nozzle (2) in an opened position,
d3) wherein the valve element (17) is plate-shaped and can be displaced by the valve drive (5, 6, 9);
**characterized in that**
e) in the closed position, the valve element (17) rests on the underside of the nozzle plate (1) remote from the valve drive (5, 6, 9).

2. Print head according to claim 1, **characterized by** a seal (11, 12) for sealing the nozzle (2) relative to the movable valve element (9, 11) in the closed position of the valve element (9, 11), wherein the seal (11, 12) is not formed as an elastomer insert on the valve element (9, 11).

3. Print head according to claim 2, **characterized in that**
a) the seal (12) is attached to the nozzle plate (1), and/or
b) the seal (12) is flat and, in the closed position, produces a flat contact contact between the movable valve element (9, 11) and the seal (12), and/or
c) the seal (12) makes no relative movement relative to the nozzle (2) when the valve element moves from the closed position to the opened position.

4. Print head according to one of the preceding claims, **characterized in that** the valve drive (14, 15) has a flexible drive diaphragm (14) which is coupled to the valve element (9) and can be acted upon by a drive fluid, in particular hydraulic fluid or compressed air or the coating agent, in order to deflect the drive diaphragm (14) and thereby move the valve element.

5. Print head according to one of the preceding claims, if dependent on claim 2, **characterized in that**
a) the seal (12) has a sealant layer, which is preferably applied to the nozzle plate (1), and
a1) vulcanised on,
a2) evaporated,
a3) applied by a layer-forming process, or
a4) is imprinted; and/or
b) the seal (2) has a foil which is applied preferably to the nozzle plate (1)
b1) on the surface,
b2) glued on,
b3) bonded or
b4) is laminated on, and/or
c) the movable valve element (9) at least partially consists of
c1) metal,
c2) plastic; or
c3) silicon, and/or
d) one of the following material pairings is provided on the nozzle (2) between the side of the valve element (9) and the side of the nozzle (2):
d1) metal on metal,
d2) plastic on metal,
d3) metal on plastic,
d4) plastic on silicon,
d5) silicon on silicon,
d6) metal on silicon, and/or
e) the print head for moving the valve element (9) made of metal has a valve tappet made of a plastics material, and/or
f) the nozzle (2) consists of silicon or contains a nozzle insert of silicon, while the movable valve element (9) consists at least partially of steel, rubber or plastic, in particular of polytetrafluoroethylene.

6. Print head according to one of the preceding claims, **characterised in that**
a) a mechanical stop is provided in order to limit the movement of the valve element (17) into the closed position,
b) the mechanical stop has a material pairing metal on the side of the valve element (17) and metal on the side of the nozzle (2), and
c) the seal (11, 12) is elastic and, in the closed position, undergoes a certain material compression defined by the mechanical stop.

7. Print head according to one of the preceding claims, **characterized in that**
a) the print head delivers a narrowly confined jet of coating media as opposed to a spray; and/or
b) the print head emits a droplet jet as opposed to a jet of coating material which is continuous in the longitudinal direction of the jet; or
c) the print head emits a jet of coating agent which is connected in the longitudinal direction of the jet, in contrast to a droplet jet, and/or
d) the print head has an application efficiency of at least 80%, 90%, 95% or 99%, so that substantially all of the applied coating agent is completely deposited on the component without overspray; and/or
e) the print head has an areal coating capacity of at least 0,5 m²/min, 1m²/min, 2m²/min or at least 3m²/min; and/or
f) the print head has at least one electrically controllable actuator for ejecting drops of the coating agent from the print head, in particular a magnetic actuator or a piezo actuator.

8. Coating installation for coating components, in particular for painting motor vehicle body components, having an application device for applying the coating agent, **characterized in that** the application device is a print head according to one of the preceding requirements.

9. Coating installation according to claim 8, **characterized by** a multi-axis painting robot, in particular with a serial kinematics and at least six movable robot axes, wherein the painting robot guides the print head.

## Revendications

1. Tête d'impression pour l'application d'un agent de revêtement sur une pièce, en particulier pour l'application d'une laque sur une pièce de carrosserie de véhicule automobile, avec
a) une plaque de buses (1)
b) au moins une buse (2) dans la plaque de buses (1) pour délivrer l'agent de revêtement,
c) une commande de soupape (5, 6, 9),
d) un élément de soupape (17) mobile relativement à la plaque de buses (1) pour la commande de la délivrance de l'agent de revêtement par la buse (2),
d1) l'élément de soupape (17) mobile fermant la buse (2) dans une position de fermeture,
d2) l'élément de soupape (17) mobile libérant au contraire la buse (2) dans une position d'ouverture,
d3) l'élément de soupape (17) étant en forme de plaque et pouvant être déplacé par la commande de soupape (5, 6, 9),
**caractérisée en ce que**
e) dans la position de fermeture, l'élément de soupape (17) repose sur le côté inférieur de la plaque de buses (1) qui est éloigné de la commande de soupape (5, 6, 9).

2. Tête d'impression selon la revendication 1, **caractérisée par** un joint d'étanchéité (11, 12) destiné à assurer l'étanchéité de la buse (2) vis-à-vis de l'élément de soupape (17) mobile dans la position de fermeture de l'élément de soupape (17), le joint d'étanchéité (11, 12) n'étant pas constitué en tant qu'insert élastomère sur l'élément de soupape (17).

3. Tête d'impression selon la revendication 2, **caractérisée en ce que**
a) le joint d'étanchéité (12) est mis en place sur la plaque de buses (1), et/ou
b) le joint d'étanchéité (12) est en nappe et provoque, dans la position de fermeture, un contact physique en nappe entre l'élément de soupape (17) mobile et le joint d'étanchéité (12), et/ou
c) le joint d'étanchéité (12) n'effectue aucun mouvement relatif relativement à la buse (2) quand l'élément de soupape passe de la position de fermeture à la position d'ouverture.

4. Tête d'impression selon l'une des revendications précédentes, **caractérisée en ce que**
a) la commande de soupape (14, 15) comporte une membrane d'entraînement (14) flexible qui est couplée à l'élément de soupape (9) et qui peut être exposée à un fluide d'entraînement, en particulier à un liquide hydraulique ou à de l'air comprimé ou à l'agent de revêtement, pour dévier la membrane d'entraînement (14) et déplacer ainsi l'élément de soupape.

5. Tête d'impression selon l'une des revendications précédentes, quand elles dépendent de la revendication 2,
**caractérisée en ce que**
a) le joint d'étanchéité (12) comporte une couche de matériau d'étanchéité qui est de préférence appliquée sur la plaque de buses (1)
a1) par vulcanisation,
a2) par dépôt en phase vapeur
a3) par un procédé de formation de couche,
ou
a4) par impression, et/ou
b) **en ce que** la buse (2) comporte un film qui est de préférence
b1) posé
b2) collé
b3) mis en place par liaison ou
b4) laminé
sur la plaque de buses (1), et/ou
c) **en ce que** l'élément de soupape (9) mobile est au moins partiellement
c1) en métal ou
c2) en matière plastique, et/ou
d) **en ce qu'**une association de matériaux suivantes est prévue sur la buse (2) entre le côté de l'élément de soupape (9) et le côté de la buse (2) :
d1) matière plastique sur silicium,
d2) métal sur silicium, et/ou
e) **en ce que**, pour le mouvement de l'élément de soupape (9) en métal, la tête d'impression comporte un poussoir de soupape en matière plastique.

6. Tête d'impression selon l'une des revendications précédentes, **caractérisée en ce que**
a) il est prévu une butée mécanique pour limiter le mouvement de l'élément de soupape (17) dans la position de fermeture,
b) la butée mécanique comporte une association de matériaux métal sur le côté de l'élément de soupape (17) et métal sur le côté de la buse (2), et
c) le joint d'étanchéité (11, 12) est élastique et, dans la position de fermeture, subit une compression de matériau déterminée qui est définie par la butée mécanique.

7. Tête d'impression selon l'une des revendications précédentes, **caractérisée en ce que**
a) la tête d'impression délivre un jet d'agent de revêtement étroitement limité à la différence d'un brouillard pulvérisé, et/ou
b) la tête d'impression délivre un jet de gouttelettes à la différence d'un jet d'agent de revêtement d'un seul tenant dans la direction longitudinale du jet, ou
c) la tête d'impression délivre un jet d'agent de revêtement d'un seul tenant dans la direction longitudinale du jet à la différence d'un jet de gouttelettes, et/ou
d) la tête d'impression présente une efficacité de transfert d'au moins 80 %, 90 %, 95 % ou 99 % de telle sorte que, essentiellement, la totalité de l'agent de revêtement appliqué est déposée complètement sur la pièce sans apparition d'overspray, et/ou
e) la tête d'impression présente une performance de revêtement de surface d'au moins 0,5 m²/min, 1 m²/min, 2 m²/min ou d'au moins 3 m²/min, et/ou
f) la tête d'impression comporte au moins un actionneur pouvant être commandé électriquement afin d'expulser des gouttes de l'agent de revêtement hors de la tête d'impression, en particulier un actionneur magnétique ou un actionneur piézoélectrique.

8. Installation de revêtement pour le revêtement de pièces, en particulier pour la peinture de pièces de carrosserie de véhicule automobile, avec un appareil d'application pour l'application de l'agent de revêtement, **caractérisée en ce que** l'appareil d'application est une tête d'impression selon l'une des revendications précédentes.

9. Installation de revêtement selon la revendication 8, **caractérisée par** un robot de peinture à plusieurs axes, en particulier doté d'une cinématique sérielle et d'au moins six axes de robot mobiles, le robot de peinture guidant la tête d'impression.
